# EUROPÄISCHE PATENTSCHRIFT

(11) **EP 1 171 249 B1**
(45) Veröffentlichungstag und Bekanntmachung des Hinweises auf die Patenterteilung: **08.06.2005**
(21) Anmeldenummer: 00922489.0
(22) Anmeldetag: 01.03.2000
(51) Int. Cl.: B21D 1/02, B21D 1/05, B21B 45/02

(54) **BEHANDLUNGSLINIE UND VERFAHREN ZUM BEHANDELN VOM METALLBÄNDERN, INSBESONDERE FÜR HOCHFESTE EDELSTAHLBÄNDER**
STRIP-PROCESSING LINE AND METHOD FOR PROCESSING METAL STRIPS, ESPECIALLY FOR HIGHLY RESISTANT HIGH-GRADE STEEL STRIPS
LIGNE DE TRAITEMENT ET PROCEDE POUR LE TRAITEMENT DE BANDES METALLIQUES, NOTAMMENT DE BANDES D'ACIER A RESISTANCE ELEVEE

(30) Priorität: 19.04.1999 DE 19917561
(43) Veröffentlichungstag der Anmeldung: 16.01.2002
(73) Patentinhaber: Sundwig GmbH, 58675 Hemer-Iserlohn (DE); BETRIEBSFORSCHUNGSINSTITUT VDEh, INSTITUT FÜR ANGEWANDTE FORSCHUNG GmbH, D-40237 Düsseldorf (DE)
(72) Erfinder: BOGUSLAWSKY, Klaus, D-58640 Iserlohn (DE); MUTZ, Martin, D-58300 Wetter (DE); MÜCKE, Gert, D-40724 Hilden (DE)
(74) Vertreter: Rox, Thomas Dr.
(86) Internationale Anmeldenummer: PCT/EP2000/001704
(87) Internationale Veröffentlichungsnummer: WO 2000/062950

(56) Entgegenhaltungen:
- EP-A- 0 601 991
- EP-A- 0 865 839
- US-A- 4 074 555

## Beschreibung

Die Erfindung betrifft eine Bandbehandlungslinie und ein Verfahren zum Behandeln von Metallbändern insbesondere für hochfeste Edelstahlbänder, gemäß dem Oberbegriff der Ansprüche 1 und 14. In derartigen Behandlungslinien durchlaufen beispielsweise kaltgewalzte Edelstahlbänder eine Reinigungsstation, bevor sie in einen Glühofen gelangen und einer Weiterverarbeitung zugeführt werden. In der Reinigungsstation werden große Mengen von Reinigungsflüssigkeit auf das Band ausgebracht, um auf ihm haftende Rückstände, wie losen Zunder, Flitter, Ölreste und anderes, zu entfernen, welche bei den vorhergehenden Herstellschritten entstanden oder auf dem Band verblieben sind. Ebenso betrifft die Erfindung ein Verfahren zum Behandeln von Metallbändern.

Ein grundsätzliches Problem bei der Behandlung von Metallbändern besteht darin, daß das Band in vielen Fällen abhängig von der Gestaltung und Funktion der jeweiligen Behandlungsstationen über eine größere Weglänge ohne die Möglichkeit einer Abstützung geführt werden muß. Dies kann beispielsweise in Glühöfen, in Schlingentürmen oder ähnlichen Einrichtungen erforderlich sein.

Im Bereich der frei durchlaufenen Wegstrecken kann es aufgrund von Planheits- oder anderen Geometriefehlern des verarbeiteten Metallbandes dazu kommen, daß das Band sich in Längs- und / oder Querrichtung bogenförmig verformt.

Diese Verformung führt zum einen zu einem seitlichen Verlaufen des Bandes aus seinem Förderweg. Zum anderen besteht die Gefahr, daß sich das Band wölbt und nicht mehr einwandfrei in der Ebene des Förderweges liegt.

Sowohl das Verlaufen als auch die aus der Ebene des Förderwegs hinausführende Wölbung des Metallbandes bringen die Gefahr mit sich, daß das gewölbte oder verzogene Band in nicht vorherbestimmbarer Weise mit Führungen oder anderen ortsfesten Installationen der jeweiligen Einrichtung in Berührung kommt. Diese Kontakte führen zu einer Beschädigung und Markierung der Bandoberfläche, durch welche die Marktfähigkeit des jeweiligen Metallbandproduktes erheblich beeinträchtigt wird. Verstärkt wird dieses Problem dadurch, daß die Bänder mit hohen Geschwindigkeiten durch die Behandlungslinien gefördert werden, wodurch die Gefahr einer instabilen Lage des mit Planheitsfehlern behafteten Bandes in Bezug auf den ihm zugedachten Förderweg erhöht wird.

In der Vergangenheit sind aufwendige Maßnahmen ergriffen worden, um einen einwandfreien Lauf des Bandes durch eine Behandlungslinie zu gewährleisten. So sind mechanische Bandlaufregelungen eingesetzt worden, die in Abhängigkeit vom jeweiligen Verlaufen des Bandes gezielt Bremskräfte auf das Band aufbringen, um durch dessen Ungleichförmigkeiten verursachte Abweichungen vom Förderweg auszugleichen.

Eine andere Möglichkeit, eine korrekte Ausrichtung des Bandverlaufs zu erreichen, besteht darin, die Geometriefehler des Bandes selbst zu beseitigen. Zu diesem Zweck werden in der Regel Streck-Biege-Richtmaschinen eingesetzt, in welchen durch das kombinierte Aufbringen von Zug- und Biegekräften die Planheit des Bandes erhöht wird.

Zwar können durch die voranstehend erwähnten Maßnahmen gewisse Verbesserungen des Bandlaufs erreicht werden. In der Praxis zeigt sich jedoch, daß dazu ein erheblicher apparativer Aufwand erforderlich ist. So müssen nicht nur aufwendige Vorrichtungen für die Verformung der Bänder selbst eingesetzt werden, sondern es sind auch erhebliche Antriebskräfte erforderlich, um das Band durch die betreffenden Vorrichtungen zu fördern.

Dieser Aufwand bringt nicht nur hohe Kosten mit sich, sondern führt in vielen Fällen auch nicht zu dem gewünschten Erfolg. Letzteres gilt insbesondere bei der Behandlung von hochfestem Edelstahlband, dessen Planheit sich nach dem Kaltwalzen nur unter größeren Schwierigkeiten korrigieren läßt.

Zur Beseitigung der voranstehend zusammengefaßten Nachteile ist in der EP 0 865 839 A2 vorgeschlagen worden, das Band durch eine Richteinrichtung zu führen, in der es durch reine Biegeformänderung gerichtet wird. Zu diesem Zweck ist die bekannte Richteinrichtung mit einer Richtrolle ausgestattet, die von dem Band zwischen zwei Berührungslinien teilweise umschlungen wird. Gleichzeitig sind zwei Führungsrollen vorgesehen, welche das Band in Anlage an der Richtrolle halten. So wird erreicht, daß der Biegeradius des Metallbandes dem Radius der Richtrolle entspricht.

Der Vorteil der bekannten Einrichtung besteht darin, daß sich durch eine geeignete Positionierung der Richtrolle in Bezug auf die ihr zugeordneten Führungsrollen die Größe und die Art der für die Korrektur von Planheitsfehlern des Bandes benötigten Verformung auf einfache Weise einstellen lassen. Da die Verformung als reine Biegeformänderung durchgeführt wird, werden für das Richten selbst keine zusätzlichen Zugkräfte benötigt, so daß der Bandzug lediglich für den Transport des Bandes durch die Einrichtung bemessen sein muß.

Bei der praktischen Erprobung der aus der EP 0 865 839 A2 bekannten Vorrichtung zum Biegerichten eines Metallbandes ist festgestellt worden, daß der enge, formschlüssige Kontakt des Bandes mit den Richt- und Führungsrollen dazu führt, daß Ablagerungen von dem Band auf die Rollenoberflächen übertragen und dort eingewalzt werden. Diese Ablagerungen verursachen wiederum unerwünschte Markierungen der Bandoberfläche, welche nachträglich entfernt werden müssen, um den an hochwertige Oberflächen von Metallbändern gestellten Ansprüchen zu genügen. Besonders problematisch erweist sich dies auch in diesem Zusammenhang bei der Verarbeitung von Edelstahlbändern, an deren Oberflächenbeschaffenheit besonders hohe Anforderungen gestellt werden.

Neben dem voranstehend erläuterten Stand der Technik ist aus der US 4,074,555 eine Behandlungslinie für Metallbänder bekannt, die mit einem Behandlungsabschnitt ausgestattet ist, der eine erste Behandlungsstation umfaßt, in welcher eine Flüssigkeit das jeweils verarbeitete Metallband benetzt. Das Band durchläuft anschließend eine Verformungseinrichtung, wobei es noch eine Temperatur von vorzugsweise 600 °C bis 800 °C besitzt. In der Verformungseinrichtung wird sowohl ein Ausgleich von Deformationen des Bandes als auch eine Längung des Bandes vorgenommen. Nachteil der in der US 4,074,555 offenbarten Vorrichtung ist, dass aufgrund der hohen Temperaturen des Bandes das Wasser auf dem Band bei Einlauf in die Verformungseinrichtung vollständig verdampft ist, so dass ein direkter Kontakt zwischen beispielsweise Rollen der Verformungseinrichtung und dem Band erfolgt. Dadurch wird das im Stand der Technik angestrebte Aufbrechen des Zunders gefördert. Gleichzeitig können jedoch die oben bereits erwähnten unerwünschten Markierungen der Bandoberfläche entstehen.

Die Aufgabe der Erfindung besteht darin, eine Bandbehandlungslinie und ein Verfahren der eingangs erläuterten Art zu schaffen, in welcher das Risiko einer Beschädigung der Oberfläche des verarbeiteten Metallbandes weiter vermindert ist.

In Bezug auf die Behandlungslinie wird diese Aufgabe bei einer gattungsgemäßen Bandbehandlungslinie dadurch gelöst, daß die Behandlungsstation derart eingerichtet ist, daß sie das sie jeweils durchlaufende Metallband im wesentlichen vollständig mit Flüssigkeit so benetzt, daß das Metallband im noch mit Flüssigkeit benetzten Zustand die Verformungseinrichtung durchläuft, welche das Metallband durch im wesentlichen reine Biegeformänderung richtet. Ebenso wird die voranstehend genannte Aufgabe durch ein Verfahren zum Behandeln von Metallbändern, insbesondere von hochfesten Edelstahlbändern, gelöst, bei dem das jeweils verarbeitete Metallband einen Bandbehandlungsabschnitt durchläuft, in dem es in einer ersten Behandlungsstation mit Flüssigkeit benetzt wird und in einem zweiten Behandlungsabschnitt eine Verformungseinrichtung (12) durchläuft. Gemäß der Erfindung wird dabei das Metallband in der Behandlungsstation im wesentlichen vollständig mit Flüssigkeit benetzt und durchläuft im noch mit Flüssigkeit benetzten Zustand die Verformungseinrichtung, in der es unter Aufrechthaltung eines Flüssigkeitsfilms zwischen den Richtelementen der Verformungseinrichtung durch im wesentlichen reine Biegeformänderung gerichtet wird.

Indem das Band im noch mit Flüssigkeit benetzten Zustand durch die Verformungseinrichtung geführt wird, wird erreicht, daß auch zwischen den Richtelementen der Verformungseinrichtung, wie Richt- und / oder Führungsrollen, und dem jeweiligen Metallband stets ein Flüssigkeitsfilm vorhanden ist. Dieser Flüssigkeitsfilm verhindert, daß auf dem Band haftende Rückstände auf die betreffenden Elemente der Verformungseinrichtung gelangen, dort haften bleiben und anschließend eine Beschädigung der Bandoberfläche verursachen. Die Erfindung nutzt somit das Vorhandensein von Flüssigkeit im Naßteil der Behandlungslinie aus, um eine Beschädigung der Bandoberfläche beim Richten in der Verformungseinrichtung zu verhindern. So ist nicht nur der Aufwand für das Biegerichten als solches auf ein Minimum reduziert, sondern es ist auch kein zusätzlicher Aufwand für das Aufbringen oder Entfernen von Schmierstoffen oder ähnlichen Flüssigkeiten im Bereich der Verformungseinrichtung erforderlich.

Bei der Verformungseinrichtung kann es sich beispielsweise um eine Vorrichtung zum Biegerichten handeln, wie sie in der erwähnten EP 0 865 839 A2 beschrieben ist. Wesentlich ist, daß die Verformung des Metallbandes zum weitaus überwiegenden Teil als Biegeformänderung ausgeführt wird, bei der Zugkräfte im wesentlichen ausschließlich zum Transport des Bandes benötigt werden, und daß das verarbeitete Band mit einer Flüssigkeit benetzt ist. Neben dem Vorteil der Einsparung von Energie und apparativem Aufwand für die Antriebe stellt dies sicher, daß das Band während des Richtens selbst keiner übermäßigen Belastung unterworfen wird, die wieder zu unerwünschten Verformungen führen könnten.

Besonders vorteilhaft läßt sich die erfindungsgemäße Ausgestaltung einer Bandbehandlungslinie dann verwirklichen, wenn die Behandlungsstation eine Bandreinigungseinrichtung ist. In einer solchen Reinigungseinrichtung werden große Mengen Reinigungsflüssigkeit auf das Band gebracht, so daß ein stets ausreichend dicker Flüssigkeitsfilm vorhanden ist, wenn das Band in die Verformungseinrichtung eintritt.

Letzteres läßt sich insbesondere dann gewährleisten, wenn die Verformungseinrichtung innerhalb der Behandlungsstation angeordnet ist. Bei dieser Anordnung entsteht auf dem Metallband ein Flüssigkeitsfilm, der so stark ist, daß sich zwischen dem Band und den Richtelementen der Verformungseinrichtung Flüssigkeit nach Art eines "Aquaplaning-Effekts" aufstaut und so einen direkten Kontakt zwischen Band und Richtelementen wirkungsvoll verhindert. Zweckmäßig ist es in diesem Zusammenhang, wenn die Verformungseinrichtung nahe dem Ausgang der Behandlungsstation angeordnet ist, da in diesem Bereich die Menge der auf dem Band haftenden Verunreinigungen, wie Flitter, Zunderreste etc., zum großen Teil entfernt sind.

Alternativ zu einer Anordnung der Verformungseinrichtung direkt im Naßabschnitt der Bandbehandlungslinie kann es in Abhängigkeit von den jeweiligen Gegebenheiten ebenso zweckmäßig sein, die Verformungseinrichtung in Förderrichtung des Metallbandes in unmittelbarem Anschluß an die Behandlungsstation anzuordnen. Wesentlich ist lediglich, daß ein ausreichender Flüssigkeitsfilm auf dem Metallband vorhanden ist, wenn es in die Verformungseinrichtung eintritt.

Eine andere Möglichkeit der Ausbildung der Verformungseinrichtung besteht darin, daß die Verformungseinrichtung zwei von dem Metallband nacheinander teil-umschlungene Richtrollen besitzt. Auch durch die Verwendung zweier Richtrollen, die von dem Metallband in unmittelbarem Anschluß aneinander passiert werden, lassen sich die Metallbänder biegerichten, ohne daß zusätzliche Zugkräfte eingebracht werden müssen. Dabei hat der Weg des Metallbands im Bereich der Verformungseinrichtung zweckmäßigerweise einen S-förmigen Verlauf. Dies ermöglicht es, die Richtrollen besonders wirkungsvoll einzusetzen.

Eine weitere vorteilhafte Ausgestaltung der Erfindung besteht darin, daß die Verformungseinrichtung eine Steuereinrichtung umfaßt, welche das in der Verformungseinrichtung durchgeführte Biegerichten in Abhängigkeit vom Ergebnis einer an dem Metallband vorgenommenen Bandkrümmungsmessung steuert.

Nachfolgend wird die Erfindung anhand einer ein Ausführungsbeispiel darstellenden Zeichnung näher erläutert. Es zeigen in schematischer Darstellung:
- Fig. 1: eine Behandlungslinie in einer seitlichen Ansicht;
- Fig. 2: eine in der Behandlungslinie eingesetzte Verformungseinrichtung in seitlicher Ansicht;
- Fig. 3: die Verformungseinrichtung in einer Ansicht von oben.

Die Bandbehandlungslinie 1 umfaßt eine Abwickeleinrichtung 2 zum Abhaspeln eines zu einem Coil 3 gewickelten kaltgewalzten Edelstahlbandes B. Das abgehaspelte Edelstahlband B durchläuft in Förderrichtung F zunächst eine Reinigungseinrichtung 4. Daran anschließend wird es in einem mit Abstand zu der Reinigungseinrichtung 4 angeordneten Durchlaufglühofen 5 geglüht. Am Ende der Bandbehandlungslinie 1 ist schließlich eine Haspeleinrichtung 6 positioniert, auf der das geglühte Edelstahlband B wieder zu einem Coil 7 gehaspelt wird.

Das Edelstahlband B tritt durch eine Eingangsöffnung 8 in die sich über eine bestimmte Länge L erstreckende Reinigungseinrichtung 4 ein. In der Reinigungseinrichtung 4 sind in mehreren in Förderrichtung F aufeinanderfolgenden Reihen Düsen 9 angeordnet, über welche Reinigungsflüssigkeit unter erhöhtem Druck auf die Ober- und Unterseite des Edelstahlbandes B ausgebracht wird, um auf dem Edelstahlband B haftende Verunreinigungen, wie Flitter, Ölrückstände und ähnliches, zu entfernen. Das Edelstahlband B verläßt die Reinigungseinrichtung 4 durch eine Ausgangsöffnung 10, nachdem die Reinigungsflüssigkeit mittels einer eng benachbart zur Ausgangsöffnung 10 positionierten Abstreifeinrichtung 11 von seinen Oberflächen entfernt worden ist.

Unmittelbar vor dem Erreichen der Abstreifeinrichtung 11 wird das Edelstahlband B in einer innerhalb der Reinigungseinrichtung 4 angeordneten Verformungseinrichtung 12 biegegerichtet. Die Verformungseinrichtung 12 weist eine von dem Edelstahlband B teil-umschlungene Richtrolle 13 und zwei Führungsrollen 14,15 auf. Die Führungsrollen 14,15 weisen einen größeren Durchmesser auf als die Richtrolle 13. Sie sind achsparallel derart eng benachbart angeordnet, daß zwischen ihnen ein Zwickelbereich 16 ausgebildet ist, in welchem die Richtrolle 13 positioniert ist.

Durch die Führungsrollen 14,15 wird das Edelstahlband B in Anlage an der Richtrolle 13 gehalten. Dabei wird der Anfang und das Ende der Umschlingung der Richtrolle 13 durch jeweils eine Berührungslinie 17, 18 bestimmt, in welcher die Führungsrollen 14,15 jeweils mittelbar über das Edelstahlband B die Richtrolle 13 berühren.

Durch hier nicht dargestellte Verstelleinrichtungen kann die Lage der Richtrolle 13 und der Führungsrollen 14,15 relativ zueinander verstellt werden. Zudem ist die Drehachse 19 der Richtrolle 13 zusätzlich in einer Ebene 20 verstellbar, die senkrecht zur Ebene des Edelstahlbandes B verstellbar ist.

Durch die Verstellung der relativen Lage der Richt- und Führungsrollen 13,14,15 zueinander kann der Grad der Umschlingung der Richtrolle 13 durch das Edelstahlband B eingestellt werden. Dabei erfolgt diese Einstellung in Abhängigkeit vom Ergebnis einer durch eine Messeinrichtung 21 durchgeführten Messung der Planheit des Edelstahlbandes B beim Verlassen der Reinigungseinrichtung 4.

Innerhalb der Verformungseinrichtung 12 wird das Edelstahlband B durch eine reine Biegeformänderung gerichtet. Die Anordnung und geometrischen Verhältnisse der Richt- und der Führungsrollen 13,14,15 sind dabei so gewählt, daß der auf das Edelstahlband B wirkende Bandzug zu dieser Formänderung keinen Beitrag leistet. Er dient lediglich zum Transport des Edelstahlbandes B durch die Bandbehandlungslinie 1. Auf diese Weise wird vermieden, daß das Edelstahlband B beim Durchlauf durch die Verformungseinrichtung 12 eine Streckung erfährt.

Die Reinigungsflüssigkeit R, mit welcher das Edelstahlband B in der Reinigungseinrichtung 4 benetzt wird, staut sich im Bereich der Berührungslinien 17,18 nach Art eines "Aquaplaning-Effektes" auf. Der sich auf diese Weise zwischen den Führungswalzen 14,15 und der Oberseite des Edelstahlbandes B bzw. zwischen der Richtrolle 13 und der Unterseite des Edelstahlbandes B einstellende Flüssigkeitsfilm bewirkt, daß auf dem Edelstahlband B noch vorhandene lose Verunreinigungen auf die Umfangsflächen der Richt- und der Führungsrollen 13,14,15 gelangen und dort eingewalzt werden. Auf diese Weise wird wirkungsvoll verhindert, daß es im Bereich der Verformungseinrichtung 12 zu einer Beschädigung der Oberflächen des Edelstahlbandes B kommt.

Gleichzeitig werden durch die im wesentlichen reine Biegeverformung, die das jeweils in der Bandbehandlungslinie 1 behandelte Metallband in der Verformungseinrichtung 12 erfährt, auch bei hochfesten Metallbändern Planheits- und sonstige Geometriefehler wirkungsvoll korrigiert. Dies hat zur Folge, daß das betreffende Band beim Durchlauf des Glühofens 5, in welchem es über eine längere Strecke frei und ungestützt bewegt wird, keine Quer- oder Längsauswölbungen ausbildet und auch nicht aus seiner Förderrichtung F verläuft. Unbeabsichtigte Kontakte mit Einbauten des Glühofens 5 werden auf diese Weise sicher vermieden.

### BEZUGSZEICHENLISTE

- 1: Bandbehandlungslinie
- 2: Abwickeleinrichtung
- 3: Coil
- 4: Reinigungseinrichtung
- 5: Durchlaufglühofen
- 6: Haspeleinrichtung
- 7: Coil
- 8: Eingangsöffnung der Reinigungseinrichtung 4
- 9: Düsen der Reinigungseinrichtung 4
- 10: Ausgangsöffnung der Reinigungseinrichtung 4
- 11: Abstreifeinrichtung der Reinigungseinrichtung 4
- 12: Verformungseinrichtung
- 13: Richtrolle der Verformungseinrichtung 12
- 14,15: Führungsrollen der Verformungseinrichtung 12
- 16: Zwickelbereich zwischen den Führungsrollen 14,15
- 17,18: Berührungslinie an der Richtrolle 13
- 19: Drehachse der Richtrolle 13
- 20: Ebene senkrecht zur Ebene des Edelstahlbandes B
- 21: Messeinrichtung

- B: kaltgewalztes Edelstahlband
- F: Förderrichtung
- L: Länge der Reinigungseinrichtung 4
- R: Reinigungsflüssigkeit

## Patentansprüche

1. Bandbehandlungslinie für Metallbänder (B), insbesondere für hochfeste Edelstahlbänder, mit einem Bandbehandlungsabschnitt, der eine erste Behandlungsstation (4) zum Benetzen des jeweils verarbeiteten Metallbands (B) mit einer Flüssigkeit (R) sowie eine Verformungseinrichtung (12) aufweist, **dadurch gekennzeichnet, daß** die Behandlungsstation (4) derart eingerichtet ist, daß sie das sie jeweils durchlaufende Metallband (B) im wesentlichen vollständig mit Flüssigkeit (R) so benetzt, daß das Metallband (B) im noch mit Flüssigkeit (R) benetzten Zustand die Verformungseinrichtung (12) durchläuft, welche das Metallband (B) durch im wesentlichen reine Biegeformänderung richtet.

2. Bandbehandlungslinie nach Anspruch 1, **dadurch gekennzeichnet, daß** die Behandlungsstation eine Bandreinigungseinrichtung (4) ist.

3. Bandbehandlungslinie nach einem der voranstehenden Ansprüche, **dadurch gekennzeichnet, daß** das Metallband (B) im Anschluß an die Behandlungsstation (4) einen Glühofen (5) durchläuft.

4. Bandbehandlungslinie nach einem der voranstehenden Ansprüche, **dadurch gekennzeichnet, daß** die Verformungseinrichtung (12) innerhalb der Behandlungsstation (4) angeordnet ist.

5. Bandbehandlungslinie nach Anspruch 4, **dadurch gekennzeichnet, daß** die Verformungseinrichtung (12) nahe dem Ausgang (10) der Behandlungsstation (4) angeordnet ist.

6. Bandbehandlungslinie nach einem der Ansprüche 1 bis 3, **dadurch gekennzeichnet, daß** die Verformungseinrichtung (12) in Förderrichtung (F) des Metallbandes (B) in unmittelbarem Anschluß an die Behandlungsstation (4) angeordnet ist.

7. Bandbehandlungslinie nach einem der voranstehenden Ansprüche, **dadurch gekennzeichnet, daß** die Verformungseinrichtung (12) eine von dem Metallband (B) teil-umschlungene Richtrolle (13) und zwei Führungsrollen (14,15) aufweist, durch die das Metallband (B) in Anlage an der Richtrolle (13) gehalten ist.

8. Bandbehandlungslinie nach Anspruch 7, **dadurch gekennzeichnet, daß** die Lage der Richtrolle (13) und der Führungsrollen (14,15) relativ zueinander verstellbar ist.

9. Bandbehandlungslinie nach einem der Ansprüche 7 oder 8, **dadurch gekennzeichnet, daß** die Lage der Drehachse (19) der Richtrolle (13) in einer Ebene (20) senkrecht zur Ebene des Metallbandes (B) verstellbar ist.

10. Bandbehandlungslinie nach einem der Ansprüche 7 bis 9, **dadurch gekennzeichnet, daß** die Führungsrollen (14,15) einen Zwickelbereich (16) eingrenzen, in welchem die Richtrolle (13) positioniert ist.

11. Bandbehandlungslinie nach einem der Ansprüche 1 bis 6, **dadurch gekennzeichnet, daß** die Verformungseinrichtung zwei von dem Metallband (B) nacheinander teil-umschlungene Richtrollen besitzt.

12. Bandbehandlungslinie nach Anspruch 11, **dadurch gekennzeichnet, daß** der Weg des Metallbandes (B) im Bereich der Verformungseinrichtung einen S-förmigen Verlauf hat.

13. Bandbehandlungslinie nach einem der voranstehenden Ansprüche, **dadurch gekennzeichnet, daß** die Verformungseinrichtung (12) eine Steuereinrichtung umfaßt, welche das in der Verformungseinrichtung (12) durchgeführte Biegerichten in Abhängigkeit vom Ergebnis einer an dem Metallband (B) vorgenommenen Bandkrümmungsmessung steuert.

14. Verfahren zum Behandeln von Metallbändern (B), insbesondere von hochfesten Edelstahlbändern, bei dem das jeweils verarbeitete Metallband einen Bandbehandlungsabschnitt durchläuft, in dem es in einer ersten Behandlungsstation (4) mit Flüssigkeit (R) benetzt wird und in einem zweiten Behandlungsabschnitt eine Verformungseinrichtung (12) durchläuft, **dadurch gekennzeichnet, daß** das Metallband (B) in der Behandlungsstation (4) im wesentlichen vollständig mit Flüssigkeit (R) benetzt wird und daß das Metallband (B) im noch mit Flüssigkeit (R) benetzten Zustand die Verformungseinrichtung (12) durchläuft, in der es unter Aufrechthaltung eines Flüssigkeitsfilms zwischen den Richtelementen der Verformungseinrichtung durch im wesentlichen reine Biegeformänderung gerichtet wird.

## Claims

1. Strip-processing line for metal strips (B), particularly for high-strength resistant high-grade steel strips, with a strip processing section which comprises a first processing station (4) for wetting the metal strip being processed (B) with a liquid (R) as well as a deforming device (12), **characterised in that** the processing station (4) is designed in such a way that it wets the metal strip passing through (B) substantially totally with liquid (R), so that the metal strip (B) in the still wetted with liquid (R) state passes through the deforming device (12), which straightens the metal strip (B) by substantially pure deformation by bending.

2. Strip-processing line according to Claim 1, **characterised in that** the processing station is a strip cleaning device (4).

3. Strip-processing line according to any one of the above claims, **characterised in that** the metal strip (B) following the processing station (4) passes through an annealing furnace (5).

4. Strip-processing line according to any one of the above claims, **characterised in that** the deforming device (12) is located within the processing station (4).

5. Strip-processing line according to Claim 4, **characterised in that** the deforming device (12) is located near the exit (10) of the processing station (4).

6. Strip-processing line according to any one of Claims 1 to 3, **characterised in that** the deforming device (12) in the direction of conveyance (F) of the metal strip (B) is located directly after the processing station (4).

7. Strip-processing line according to any one of the above claims, **characterised in that** the deforming device (12) has a straightening roller (13) partly wrapped round by the metal strip (B) and two guide rollers (14, 15) through which the metal strip (B) is maintained in contact with the straightening roller (13).

8. Strip-processing line according to Claim 7, **characterised in that** the position of the straightening roller (13) and the guide rollers (14, 15) can be adjusted relatively to one another.

9. Strip-processing line according to any one of Claims 7 or 8, **characterised in that** the position of the rotational axis (19) of the straightening roller (13) can be adjusted in a plane (20) perpendicularly to the plane of the metal strip (B).

10. Strip-processing line according to any one of Claims 7 to 9, **characterised in that** the guide rollers (14, 15) bound a wedge area (16), in which the straightening roller (13) is positioned.

11. Strip-processing line according to any one of Claims 1 to 6, **characterised in that** the deforming device possesses two straightening rollers successively partly wrapped round by the metal strip (B).

12. Strip-processing line according to Claim 11, **characterised in that** the passage of the metal strip (B) in the vicinity of the deforming device has an s-shaped configuration.

13. Strip-processing line according to any one of the above claims, **characterised in that** the deforming device (12) comprises control equipment, which controls the bending straightening in the deforming device (12) as a function of the result of a bending measurement made on the metal strip (B).

14. Method for processing metal strips (B), particularly for high-strength high-grade steel strips, wherein the metal strip being processed passes through a strip processing section in which in a first processing station (4) it is wetted with liquid (R) and in a second processing section passes through a deforming device (12), **characterised in that** the metal strip (B) is wetted substantially totally with liquid (R) in the processing station (4) and that the metal strip (B) in the still wetted with liquid (R) state passes through the deforming device (12), in which it is straightened, while retaining a liquid film between the straightening elements of the deforming device, by substantially pure deformation by bending.

## Revendications

1. Ligne de traitement pour le traitement de bandes métalliques (B), notamment de bandes d'acier allié à résistance élevée, avec une section de traitement (4) de bandes métalliques qui présente une première station de traitement (4) pour mouiller avec un liquide (R) chaque bande métallique (B) traitée, ainsi qu'un dispositif de formage (12), **caractérisée en ce que** la station de traitement (4) est agencée de telle manière qu'elle mouille sensiblement complètement, avec un liquide (R), chaque bande métallique (B) passant par elle, de manière que ladite bande métallique (B) passe, à l'état encore mouillé de liquide (R), par le dispositif de formage (12) qui dresse la bande métallique (B) par une déformation essentiellement purement de flexion.

2. Ligne de traitement selon la revendication 1, **caractérisée en ce que** la station de traitement est un dispositif de nettoyage de bande (4).

3. Ligne de traitement selon l'une des revendications précédentes, **caractérisée en ce que** la bande métallique (B) passe après la station de traitement (4) par un four à recuire (5).

4. Ligne de traitement selon l'une des revendications précédentes, **caractérisée en ce que** le dispositif de formage (12) est disposé à l'intérieur de la station de traitement (4).

5. Ligne de traitement selon la revendication 4, **caractérisée en ce que** le dispositif de formage (12) est disposé à proximité de la sortie (10) de la station de traitement (4).

6. Ligne de traitement selon l'une des revendications 1 à 3, **caractérisée en ce que** le dispositif de formage (12) est disposé dans le sens de transport (F) de la bande métallique (B), directement à la suite de la station de traitement (4).

7. Ligne de traitement selon l'une des revendications précédentes, **caractérisée en ce que** le dispositif de formage (12) présente un rouleau à dresser (13), partiellement enveloppé par la bande métallique (B), et deux galets de guidage (14, 15) par lesquels la bande métallique (B) est maintenue contre le rouleau à dresser (13).

8. Ligne de traitement selon la revendication 7, **caractérisée en ce que** la position du rouleau à dresser (13) et des galets de guidage (14, 15) les uns par rapport aux autres est réglable.

9. Ligne de traitement selon la revendication 7 ou 8, **caractérisée en ce que** la position de l'axe de rotation (19) du rouleau à dresser (13) peut être réglée dans un plan (20) perpendiculaire au plan de la bande métallique (B).

10. Ligne de traitement selon l'une des revendications 7 à 9, **caractérisée en ce que** les galets de guidage (14, 15) limitent une zone de godage (16), dans laquelle le rouleau à dresser (13) est positionné.

11. Ligne de traitement selon l'une des revendications 1 à 6, **caractérisée en ce que** le dispositif de formage est pourvu de deux rouleaux à dresser qui sont enveloppés partiellement, l'un après l'autre, par la bande métallique (B).

12. Ligne de traitement selon la revendication 11, **caractérisée en ce que** le chemin parcouru par la bande métallique (B) dans le domaine du dispositif de formage évolue en forme de S.

13. Ligne de traitement selon l'une des revendications précédentes, **caractérisée en ce que** le dispositif de formage (12) comprend un dispositif de commande qui commande le dressage par flexion, réalisé dans le dispositif de formage (12), en dépendance du résultat d'une mesure de la courbure de la bande métallique (B).

14. Procédé pour le traitement de bandes métalliques (8), notamment de bandes en acier allié à résistance élevée, dans le cadre duquel chaque bande métallique traitée passe par une section de traitement de bande dans laquelle elle est mouillée avec un liquide (R), dans une première station de traitement (4), et passe, dans une deuxième section de traitement, par un dispositif de formage, **caractérisé en ce que** la bande métallique (B) est mouillée, dans la station de traitement (4), sensiblement complètement, avec un liquide (R) et que ladite bande métallique (B), à l'état encore mouillé de liquide (R), passe par le dispositif de formage (12) dans lequel elle est dressée, en conservant une pellicule de liquide, entre les éléments du dispositif de formage, par une déformation essentiellement purement de flexion.
